# FASCICULE DE BREVET EUROPEEN

(11) **EP 0 213 039 B1**
(45) Date de publication et mention de la délivrance du brevet: **24.10.1990**
(21) Numéro de dépôt: 86401776.9
(22) Date de dépôt: 08.08.1986
(51) Int. Cl.: E04D 13/16, E04B 1/76

(54) **Agencement d'isolation de toiture**
Wärmegedämmtes Dach
Heat-insulating roof arrangement

(30) Priorité: 09.08.1985 FR 8512222
(43) Date de publication de la demande: 04.03.1987
(73) Titulaire: Humeau, Michel, F-77000 Melun (FR)
(72) Inventeur: Humeau, Michel, F-77000 Melun (FR)

(56) Documents cités:
- DE-A- 3 308 941
- FR-A- 2 152 336
- FR-A- 2 233 860
- FR-A- 2 431 012
- FR-A- 2 528 093
- CAHIERS DU CENTRE SCIENTIFIQUE ET TECHNIQUE DU BATIMENT, no. 243, octobre 1983, avis technique no. 5/83-435, Paris, FR; "Avis sur l'isolant non porteur support de couverture K tuile et module K"
- CAHIERS DU CENTRE SCIENTIFIQUE ET TECHNIQUE DU BATIMENT, no. 243, octobre 1983, avis technique no. 5/83-435, Paris, FR; "Avis sur l'isolant non porteur support de couverture K tuile et module K"

## Description

La présente invention concerne un agencement d'isolation de toitures, notamment pour l'isolation thermique de toitures existantes ou à construire.

Elle vise à permettre la réalisation d'une haute isolation d'un coût très économique par la simplicité de ses composants, et sa rapidité de mise en oeuvre.

Dans la quasi totalité des types d'agencements d'isolation de toitures connus, des panneaux rigides sont posés sur des éléments horizontaux ou rampants de la charpente.

Ils sont ou non porteurs, mais toujours supports de couverture (Voir en particulier le document du Cahier du Centre Scientifique et Technique du Bâtiment No. 243, d'Octobre 1983, Avis Technique No. 5/83-435), décrivant un procédé de pose d'éléments isolants posés sur la structure porteuse de la toiture et supports de la couverture.

De ce fait, ils sont soumis à des contraintes techniques, et ils doivent notamment avoir une résistance mécanique importante. C'est la raison pour laquelle ils comportent souvent des moyens aptes à en augmenter leur résistance, tels le collage de parements sur chaque face (panneaux dits "sandwich") ou de chevrons calibrés. Ces moyens appropriés grèvent très lourdement le prix de revient de ce type de panneaux.

De surcroît, étant supports de couverture, ces panneaux d'isolation dits "de sous toiture" nécessitent pour leur application l'enlèvement de la couverture (opération délicate et coûteuse) et une disposition sur la totalité de la surface de la toiture. Cela conduit à isoler une partie des combles non habitable, tels les tiers supérieur et inférieur, et les greniers par exemple.

Ce sont là de gros inconvénients qui font que ces agencements mènent à un coût disproportionné aux solutions techniques qu'ils apportent. L'agencement d'isolation de toiture de la présente demande est défini par la revendication principale et remédie à tous ces inconvénients. L'isolation se trouve emboîtée sur les élément de la charpente à la face interne de laquelle elle est suspendue.

Grâce à cette disposition, aucun élément d'isolation ne supporte la couverture. On peut donc ainsi isoler n'importe quelle partie, plus ou moins importante de la toiture.

N'étant pas soumis à des impératifs de résistance, on peut utiliser des matériaux isolants de moindre densité et meilleur marché, sans qu'il soit non plus besoin de les renforcer.

L'agencement d'isolation de toiture objet de la présente demande fait intervenir des panneaux isolants montés en juxtaposition.

Chaque panneau n'est composé que de matériaux isolants, et présente en conséquence un poids extrêmement faible qui autorise sa manipulation et sa mise en oeuvre par une seule personne.

Quelle que soit l'épaisseur utilisée, la pose s'effectue en une seule opération, sans qu'il soit besoin d'ôter la courverture.

Sa conception lui permet d'absorber les irrégularités de la charpente.

L'utilisation d'une grande partie de l'espace déterminé par la hauteur des éléments rampants se traduit par un gain d'habitabilité qui permet entre autres de conserver les pannes apparentes, même dans le cas de hautes isolations.

S'ils n'en sont pas pourvus, les panneaux peuvent être recouverts après la pose par un quelconque revêtement de finition dont la fixation est assurée sur un contrelattage, ou sur des moyens spécifiques décrits dans la présente demande.

Chaque panneau est constitué d'un corps en matière isolante rigide de forme générale parallélépipédique présentant au moins une entaille. Celle-ci est disposée sur une des deux faces principale du corps, dans le sens longitudinal et d'une extrémité à l'autre. Elle a une largeur proportionnée à celle de l'élément de charpente, rampant par exemple, avec lequel elle coopère.

Selon les caractéristiques de l'invention, cette entaille coopère avec la partie inférieure et interne de l'élément rampant, en laissant libre sa face supérieure sur laquelle reposent les liteaux servant à l'accrochage de la couverture.

La profondeur de l'entaille est inférieure à la hauteur de l'élément rampant. Ainsi, lorsque le panneau coopère avec, il subsiste entre le panneau et la couverture un espace nécessaire à la ventilation de celle-ci. Il est intéressant de remarquer que cette lame d'air de ventilation ne peut être accidentellement interrompue puisque le fond de l'entaille vient en butée contre le chevron.

Pour permettre la fixation du panneau au chevron avec lequel il coopère, le panneau est pourvu de perforations plus ou moins importantes, visibles sur la face opposée à l'entaille. Ces perforations sont sensiblement disposées dans l'axe de l'entaille, en ligne et de préférence à intervalles réguliers. Elles ont une profondeur suffisante pour recevoir les moyens de fixation et les guider perpendiculairement jusqu'au chevron. Ces moyens peuvent être par exemple des vis, des clous, des tiges filetées, ou des barreaux décrits plus loin.

L'invention est exposée ci-après plus en détail, avec certaines variantes et à l'aide de dessins représentant des modes d'exécution possibles donnés à titre d'exemple seulement.
La figure 1 montre en perspective une variante de panneau utilisable dans l'agencement d'isolation, selon l'invention.
La figure 2 montre deux coupes transversales de l'entaille présentant au moins un cran d'agrip- page et un chanfrein d'introduction.
La figures 3, 4 et 5 montrent en coupe traqsver- sale des formes d'exécution de panneaux utilisables dans l'agencement d'isolation, selon l'invention.
La figure 6 montre en perspective et partiellement une autre forme d'exécution d'un panneau utilisable dans l'agencement d'isolation, selon l'invention, sur des charpentes à construire.
La figure 7 montre en perspective un organe de fixation spécifique utilisable dans l'agencement d'isolation, selon l'invention.
Les figures 8 et 9 montrent en perspective des panneaux utilisables dans l'agencement d'isolation, selon l'invention, vus de leur face apparente après la pose qui comporte des entailles pour y loger une contre-latte.
La figure 10 montre en coupe l'agencement d'isolation, selon l'invention, utilisant les panneaux de la figure 5.

Le panneau représenté à la figure 1 est formé d'un corps 1, en polystyrène expansé par exemple, comportant une entaille 2 longitudinale sur une face principale 4 pour coopérer avec un élément de charpente rampant 9 correspondant, tandis que l'axe de l'entaille 2 est matérialisé sur la face opposée 5 par une série de poinçonnements ou de trous 3 qui s'ouvrent sur le fond 2b de l'entaille. Ces trous 3 sont destinés à recevoir et à guider perpendiculairement jusqu'au chevron 9, des vis qui assurent la fixation mécanique des panneaux, soit directement, soit par l'intermédiaire d'un contrelattage qui support ultérieurement un revêtement de finition.

Pour éviter que la contrelatte ne fasse saillie sur le dos des panneaux, ce qui conduirait à une perte d'habitabilité, la face 5 opposée à l'entaille longitudinale 2 comporte au moins une entaille longitudinale continue 26 au droit de l'entaille 2, et/ou des entailles transversales 27 axées sur les perforations 3. La contrelatte se loge dans ces entailles 26 et 27.

Selon une variante de l'invention, les trous 3 peuvent avoir un diamètre supérieur pour recevoir des organes de fixation spécifiques comprenant un barreau 20 en matière plastique, en bois, ou en copeaux comprimés par exemple, aux dimensions sensiblement égales à celles du trou 3 et dont une extrémité est solidaire d'une vis 21 destinée à être vissée dans le chevron 9, tandis que l'autre extrémité 22 est conformée pour permettre la prise d'un outil. Après vissage, l'extrémité libre des organes de fixation affleure la surface du panneau, et constitue un support d'ancrage au revêtement de finition.

Le panneau de la figure 1 est recoupé sur site du côté 7 dépourvu d'entaille 2 à la dimension correspondant à l'intervalle entre deux chevrons 9 adjacents, et se pose de manière à ce que le côté de la feuillure 2a épouse du chevron 9 tandis que le fond 2n vient en butée sur la face inférieure du chevron.

Le panneau tel que représenté à la figure 3 comporte une bande de matière isolante 8 aisément compressible, collée par exemple, sur toute la surface d'au moins une de ses faces latérales 7. Ce type de panneau se pose sans recoupe d'ajustage, en emboîtant la rainure 2 sur le chevron 9 jusqu'en butée sur sa face inférieure: La compression variable de l'isolant compressible 8 contre la face 7 du panneau adjacent résorbe en effet automatiquement les différences d'écartement et de parallélisme des chevrons.

Afin de faciliter l'emboîtement sur le chevron, un des côtés verticaux au moins de l'entaille 2 est incliné ou ondulé partiellement 10 de sorte à former un chanfrein plat ou arrondi à l'ouverture de la rainure 2.

Pour résorber les différences de largeur ou de rectitude des chevrons, au moins un des côtés verticaux de l'entaille 2 est incliné 10 ou ondulé 11, partiellement ou totalement, pour former des crans aptes à se déformer et à s'écraser lors de l'emboitement du chevron. Ainsi, les panneaux restent suspendus aux chevrons en s'y agrippant.

Selon une variante du panneau, et ainsi que l'illustre la figure 4, au moins une face latérale 7 comporte une mortaise 12 dont les flancs 25 sont parallèles et de faible épaisseur (1 à 2 cm). Lors de la pose, on peut de la sorte positionner une bande d'isolant compressible dans cette mortaise 12 qui la maintient en place. On évite de la sorte l'opération coûteuse de solidairisation de la bande de laine de verre au corps du panneau, ainsi que les problèmes liés au stockage, au transport ét à la manipulation de ce matériau plus fragile.

Une autre variante du panneau, selon l'invention, permet de supprimer l'utilisation d'un écran pare-vapeur sur le matériau isolant compressible.

Ainsi qu'on le voit à la figure 5, la mortaise 12 est plus profonde pour contenir entièrement la bande d'isolant compressible qui y sera positionnée après emboîtement du panneau sur le chevron. La face latérale opposée comporte un tenon continu 14 qui s'engage dans la mortaise 12 du panneau adjacent lors de la pose, en comprimant plus ou moins l'isolant compressible selon 1,'écartement et le parallélisme des deux chevrons adjacents.

Pour tenir compte de l'épaisseur de l'isolant lorsqu'il est totalement comprimé, la profondeur du tenon 14 peut être inférieure à celle de la mortaise 12.

Les angles 13 de la mortaise 12 et ceux 15 du tenon 14, sont arrondis pour faciliter l'introduction du tenon dans la mortaise, et pour renforcer les flancs de la mortaise 25 à leur base qui constitue un point de rupture en raison de leur faible épaisseur.

Deux petites entailles longitudinales 16 et 17 sont établies dans la mortaise 12 et sur le tenon 14 pour canaliser à la surface du panneau les infiltrations accidentelles que peuvent intervenir sous la courverture.

L'une 16 des disposée à l'ouverture et sur la face interne de la mortaise pour faire office de goutte d'eau. L'autre 17 est disposée vers l'extrémité de la face supérieure du tenon, et canalise vers le bas les eaux recueillies sur une partie du panneau, et sur l'autre partie du panneau adjacent.

Pour être utilisé sur des charpentes en construction, la présente invention propose notamment une variante de panneau illustrée par la figure 6. Le panneau, dont les dimensions sont plus importantes, comporte plusieurs rainures 2 et une feuillure 18 disposée à une extrémité sur la face 5 opposée aux rainures 2. Cette entaille 18 est destinée à coopérer avec la panne 24 de la charpente. En outre, cette même face 5 est solidarisée sur sa surface à un revêtement de finition 23, tel une plaque de plâtre cartonné collée par exemple, perforé à l'endroit des trous 3 destinés à recevoir les vis de fixation.

La pose de ce type de panneau est extrêmement rapide et aisée: Il est recoupé sur site, par l'extrémité opposée à la feuillure 18 à l'écartement entre deux pannes, puis positionné en faisant coopérer la feuillure 18 avec la panne 24 supérieure, tandis que l'autre extrémité repose sur un quelconque moyen de retenue provisoire tel qu'un tasseau fixé sur la panne inférieure. Les chevrons sont ensuite positionnées dans les rainures 2, cloués aux pannes selon les règles de l'art, et assujettis au panneau en introduisant et en vissant des vis au travers les perforations 3 pratiquées dans le revêtement de finition 23 et dans le corps 1 du panneau.

De la sorte, la charpente, l'isolation, la mise hors d'eau provisoire et le revêtement intérieur sont réalisés dans la même opération, sans qu'il soit nécéssaire d'utiliser les panneaux sur toute la surface de la toiture.

Selon une variante de réalisation de ce panneau, la face 5 n'est pas solidarisée au revêtement mais s'y associe lors de la pose. Ce revêtement peut être un complexe isolant composé d'une plaque de plâtre cartonnée contrecollée ou non à une plaque de polystyrène. Il est perforé de la même manière, en ligne et suivant l'entraxe des rainures du panneau, de préférence à intervalles réguliers.

Bien entendu, l'invention n'est pas limitée aux modes de réalisation qui viennent d'être décrits et représentés.

## Revendications

1. Agencement d'isolation de toiture de bâtiment soutenue par une charpente comportant des éléments supports de couverture tels que des éléments rampants (9) chevrons par exemple, faisant intervenir des panneaux isolants montés juxtaposés sur au moins une partie de la toiture à isoler, caractérisé en ce que, en vue de permettre le maintien en suspension des panneaux aux dits éléments de charpente avec constitution d'une lame d'air ou espace de ventilation entre les panneaux et la couverture, chacun des panneaux comporte au moins une entaille continue (2) sur une des ses faces principales, de largeur sensiblement celle des éléments rampants et de profondeur inférieure à la hauteur des mêmes éléments rampants avec lesquels ils coopèrent, chacun des panneaux étant monté par engagement de ladite entaille sur l'élément rampant et avec fixation simultanée ou subséquente du panneau audit élément rampant

2. Agencement d'isolation de toiture, selon la revendication 1, caractérisé en ce que la face principale (5) opposée à l'entaille (2) comporte des moyens de matérialisation de l'axe longitudinal de l'entaille (2), tels que marquage, entaille ou perforations (3) aptes à favoriser la l'introduction de moyens de fixation des panneaux, d'une ossature, ou d'un revêtement de finition, dans les éléments rampants.

3. Agencement d'isolation de toiture selon l'une des revendications 1 et 2, caractérisé en ce qu'au moins un côté vertical de l'entaille (2) est incliné (10) on ondulé (11) sur tout ou partie de sa hauteur, et présente ainsi au moins un cran d'agrippage et/ou un chanfrein d'introduction.

4. Agencement d'isolation de toiture, selon la revendication 2, caractérisé en ce que les perforations (3) sont destinées à recevoir un élément de fixation tel qu'une vis, un clou, une tige filetée par exemple, ou un barreau (20) ayant des dimensions sensiblement égales à celles du trou (3), et dont une extrémité est solidaire d'une vis (21) destinée à être vissée dans l'élément rampant (9), tandis que l'autre extrémité (22) est conformée pour permettre la prise d'un outil.

5. Agencement d'isolation de toiture selon l'une des revendications précédentes, caractérisé en ce que la face (5) opposée à l'entaille (2) est solidarisée ou s'associe à un revêtement de finition (23), tel qu'une plaque de plâtre cartonné par exemple contre collée ou non à une plaque d'isolant, et en ce que ce revêtement comporte des perforations (3) en ligne dans le sens des entailles (2) et au même entraxe que celles-ci, pour recevoir les moyens de fixation.

6. Agencement d'isolation de toiture selon l'une des revendications précédentes, caractérisé en ce que le corps (1) du panneau comporte une bande de matière isolante aisément compressible (8) sur la surface d'au moins une de ses faces latérales (7).

7. Agencement d'isolation de toiture selon l'une des revendications précédentes, caractérisé en ce que la face (5) opposée à l'entaille longitudinale (2) comporte une feuillure transversale (18) à l'une de ses extrémités.

8. Agencement d'isolation de toiture, selon l'une des revendications précédentes, caractérisé en ce que le corps (1) du panneau comporte sur une de ses faces latérales (7) au moins, une mortaise (12) dont les flancs (25) sont sensiblement parallèles et de faible épaisseur.

9. Agencement d'isolation de toiture selon l'une des revendications précédentes, caractérisé en ce que les angles (13) de la mortaise (12) sont arrondis, et en ce que la face latérale opposée comporte un tenon continu (14) correspondant dont les angles (15) sont arrondis et dont la profondeur et au plus égale à celle de la mortaise (12).

10. Agencement d'isolation de toiture selon l'une des revendications précédentes, caractérisé en ce que la mortaise (12) présente sur sa face interne supérieure et à son ouverture, une petite entaille longitudinale (16), tandis que le tenon (14) présente une entaille analogue (17) vers l'extrémité de sa face supérieure, ces entailles canalisant l'eau d'infiltration éventuelle sous la couverture.

## Patentansprüche

1. Wärmendämmvorrichtung für auf Dachstuhl getragene Gebäudedächer mit tragenden Elementen wie z.B. Abdachelementen (9) wie Sparren zur Aufnahme der Bedachung, bei der mindestens an einem Teil des zu isolierenden Daches Isolationsmodule nebeneinander angeordnet werden, dadurch gekennzeichnet, dass sie zur Befestigung auf den besagten Dachsparren und zur Herstellung eines Zwischenraums zwischen den Modulen und der Bedachung zwecks deren Belüftung auf einer der Hauptflächen über mindestens eine durchlaufende Einkerbung (2) verfügen, deren Breite derjenigen der Abdachelemente entspricht und deren Tiefe geringer ist als die Tiefe besagter Elemente mit denen sie verbunden werden, wobei jedes Modul mittels besagter Einkerbung auf die Dachsparren geschoben wird und gleichzeitig oder anschliessend hierauf befestigt wird.

2. Wärmendämmvorrichtung für Dächer nach Anspruch 1, dadurch gekennzeichnet, dass die der Einkerung (2) abgewandte Hauptfläche (5) über eine Kennzeichnung der Längsachse dieser Einkerbung (2) mittels Markierung, Kerbe oder Perforierungen (3) verfügt die zur Erleichterung der Einführung von Befestigungsmitteln für die Module bzw. der Anbringung eines Gerippes oder einer Aussenbeschichtung auf den Dachsparren dienen.

3. Wärmendämmvorrichtung für Dächer nach Anspruch 1 oder 2, dadurch gekennzeichnet, dass mindestens eine senkrechte Seite der Einkerbung (2) geneigt (10) oder gewellt (11) ist und so über mindestens eine Halteraste und/oder eine Fase zur Einführung verfügt.

4. Wärmendämmvorrichtung für Dächer nach einem der vorstehenden Ansprüche, dadurch gekennzeichnet, dass die Perforierungen (3) zur Aufnahme eines Befestigungselementes dienen wie Schraube, Nagel oder z.B. Gewindestab bzw. einer Stange (20) mit Abmessungen, die denjenigen des Loches (3) in etwa entsprechen und die an einem Ende fest mit einer Schraube (21) verbunden, die zum Einschrauben in das Abdachelement (9) dient, und am anderen Ende (22) zur Aufnahme eines Werkzeugs ausgeformt ist.

5. Wärmendämmvorrichtung für Dächer nach einem der vorstehenden Ansprüche, dadurch gekennzeichnet, dass die der Einkerbung (2) abgewandte Grundfläche (5) mit einer Aussenbeschichtung (23) wie z.B. Pipsplatten mit oder ohne Isolationsschicht fest verbunden wird, wobei diese Aussenbeschichtung über Perforierungen (3) verfügen muss, die entsprechend den Einkerbungen (2) und mit gleichem Achsabstand verlaufen und zur Aufnahme der Befestigungselemente dienen.

6. Wärmendämmvorrichtung für Dächer nach einem der vorstehenden Ansprüche, dadurch gekennzeichnet, dass der Modulkörper (1) auf mindestens einer seiner Seitenflächen (7) über einen leicht stauchbaren Streifen (8) aus Isoliermaterial verfügt.

7. Wärmendämmvorrichtung für Dächer nach einem der vorstehenden Ansprüche, dadurch gekennzeichnet, dass die der Einkerbung abgewandte Hauptfläche (5) an einer ihrer Seiten über eine quer verlaufende Falz (18) verfügt.

8. Wärmendämmvorrichtung für Dächer nach einem der vorstehenden Ansprüche, dadurch gekennzeichnet, dass der Modulkörper (1) auf mindestens einer seiner Seitenfläche (7) über eine Nut (12) verfügt, deren Seitenwände (25) dünn und nahezu parallel sind.

9. Wärmendämmvorrichtung für Dächer nach einem der vorstehenden Ansprüche, dadurch gekennzeichnet, dass die Innenwinkel (13) dieser Nut (12) abgerundet sind, und die gegenüberliegende Seitenfläche über eine entsprechende, durchlaufende Falz (14) mit abgerundeten Kanten (15) und einer Tiefe verfügt, die maximal der Tiefe der Nut (12) entspricht.

10. Wärmendämmvorrichtung für Dächer nach einem der vorstehenden Ansprüche, dadurch gekennzeichnet, dass die Nut (12) auf ihrer oberen Innenseite und an ihrer Öffnung über eine kleine Längseinkerbung (16) verfügt, während die Falz (14) am Aussenrand ihrer oberen Innenseite über eine entsprechende Einkerbung (17) verfügt, über die die eventuell unter die Bedachung eindringende Feuchtigkeit abgeleitet wird.

## Claims

1. Insulation fitting for a building roof supported by a skeleton composed of roof support elements such as sloping parts (9), rafters for example with intervening insulating panels mounted side by side over at least part of the roof to be insulated, characterised such that in order to suspend the panels to skeleton elements with air jet or ventilation space between the panels and the roof, each panel has at least one continuous groove (2) on one of its main faces, this groove being roughly the width of the sloping parts and deepless than the height of the same sloping elements with which it joins, as each of the panels is mounted by slipping the groove over the sloping part with simultaneous or subsequent fixing of the panel to the sloping element.

2. Insulation fitting for a building roof according to claim 1, characterized such that the main side (5) opposite the groove (2) materialises the longitudinal axis of the groove via markings, notches or holes (2) for the introduction of fixture items to fix the panel, framework or finishing cover to the sloping parts.

3. Insulating fitting for a building roof according to one from either claims 1 or 2, characterized such that at least one vertical side of the groove (2) is inclined (10) or rippled (11) over all or part of its height and has at least one gripping notch and/ or introducing chamfer.

4. Insulating fitting for a building roof according to one of the preceding claims, characterized such that the holes (3) shall receive fixation elements such as screws, nails or screw rod for example, or a rod piece (20) with roughly the same dimensions as the hole (3) and with a screw (21) at one extremity to be screwed into the sloping element (9), while the other end (22) is tool-grip shaped.

5. Insulating fitting for a building roof according to one of the preceding claims, characterised such that the side (5) opposite the groove (2) is joined or associated to a finishing cover (23) such as plasterboard which may be or may not be glued to an insulating board, and such that this finishing cover has holes (3) along a line running the same direction as the groove (2), and the same distance apart, from the fixation elements.

6. Insulating fitting for a building roof according to one of the preceding claims, characterized such that the body (1) of the panel includes a band of easily compressible insulation material (8) over the surface area of at least one of its lateral faces (7).

7. Insulating fitting for a building roof according to one of the preceding claims, characterized such that a transversal rebate (18) is located at one of the extremities of the face (5) opposite the longitudinal groove (2).

8. Insulating fitting for a building roof according to one of the preceding claims, characterized such that the body (1) of the panel, has on at least one of its lateral faces (7) a mortise (12) whose sides (25) are roughly parallel and fairly thin.

9. Insulating fitting for a building roof according to one of the preceding claims, characterized such that the angles (13) of the mortise (12) are rounded, and such that the opposite lateral face includes a corresponding continuous tenon (14) whose angles (15) are rounded and whose depth is at most equal to that of the mortise (12).

10. Insulating fitting for a building roof according to one of the preceding claims, characterized such that the mortise (12) has, on its inside upper face and at its opening, a small longitudinal notch (16) while the tenon (14) has an analogous notch (17) towards the end of its upper face, these grooves serving as water runs in case of seepage through the roof.
